# FASCICULE DE BREVET EUROPEEN

(11) **EP 2 827 202 B1**
(45) Date de publication et mention de la délivrance du brevet: **21.03.2018**
(21) Numéro de dépôt: 14176420.9
(22) Date de dépôt: 09.07.2014
(51) Int. Cl.: G04B 3/04, G04B 37/10, G04B 27/02

(54) **Dispositif de commande pour pièce d'horlogerie**
Steuervorrichung für Uhren
Control device for a timepiece

(30) Priorité: 17.07.2013 CH 12762013
(43) Date de publication de la demande: 21.01.2015
(73) Titulaire: Société anonyme de la Manufacture d'Horlogerie Audemars Piguet & Cie, 1348 Le Brassus (CH)
(72) Inventeur: Breuillot, Julien, 39220 Bois d'Amont (FR); Hodebourg, Marc, 1348 Le Brassus (CH)
(74) Mandataire: Sammer, Thomas

(56) Documents cités:
- EP-A1- 0 556 155
- CH-A- 188 931
- CH-A- 503 310
- CH-A1- 704 262
- FR-A- 710 207
- JP-A- 2010 145 098
- US-A- 202 459

## Description

La présente invention a pour objet un dispositif de commande pour pièce d'horlogerie comportant une couronne principale susceptible d'être actionnée en rotation et en traction, disposant d'au moins deux positions axiales, ainsi qu'une couronne secondaire agencée coaxialement par rapport à la couronne principale, ladite couronne principale comportant une tête de couronne ainsi qu'une tige de commande fixée rigidement à la tête de couronne et adaptée à être embrayée ou débrayée d'une tige de remontoir d'un mouvement de ladite pièce d'horlogerie pour commander des fonctions de la pièce d'horlogerie et ladite couronne secondaire comportant un corps de couronne.

Cette invention s'inscrit dans le cadre de l'horlogerie de haut de gamme et concerne plus spécifiquement des montres bracelet ayant un mouvement mécanique. Dans ce domaine, il est courant d'équiper les pièces d'horlogeries de nombreuses fonctions qui nécessitent des moyens de commande correspondants agencés sur la boîte de montre. Pour permettre les fonctions de base qui sont normalement le remontage manuel de la source d'énergie du mouvement de la pièce d'horlogerie, sa mise à l'heure, et, le cas échéant, la correction de la date, le moyen de commande principal de telles pièces d'horlogeries, la couronne placée couramment à la position de 3h sur le pourtour de la boîte de montre, comporte souvent deux, voire trois positions axiales correspondantes. En fonction du type de pièce d'horlogerie, la couronne peut posséder une quatrième position vissée afin de la sécuriser contre tout actionnement inadvertant et de renforcer l'étanchéité. Pour réaliser d'autres fonctions intégrées dans de telles pièces d'horlogeries, telles qu'un affichage du temps de plongée par un réhaut, un chronographe, un réglage de second fuseau horaire, un actionnement de glace ou lunette, un verrouillage de poussoirs ou autre pièce horlogère, l'actionnement d'un mécanisme de sonnerie voire d'autres complications, il est actuellement d'usage de placer d'autres moyens de commande correspondants comme un bouton-poussoir ou une deuxième couronne à une autre position sur le pourtour de la boîte de montre, par exemple à 8h ou 10h. Cela peut avoir un effet néfaste sur l'esthétique de la pièce d'horlogerie et poser des problèmes techniques, en fonction du type de pièce d'horlogerie, de la fonction que le moyen de commande supplémentaire doit commander, notamment s'il est en lien cinématique avec des composants du mouvement, du nombre de fonctions supplémentaires à commander, de la place disponible, etc.. Ainsi, l'agencement d'un voire plusieurs moyens de commande supplémentaires à côté d'une couronne principale et à des endroits différents sur le pourtour de la boîte de montre n'est pas toujours une solution satisfaisante pour intégrer d'autres fonctions dans une pièce d'horlogerie.

Il existe aussi quelques approches pour intégrer un moyen de commande supplémentaire coaxialement par rapport à et au même endroit sur le pourtour de la boîte de montre que la couronne principale. À titre d'exemple, on pourrait citer le système de couronnes coaxiales divulgué dans la demande de brevet suisse CH 700 958. Ce document concerne une montre comprenant un mouvement monté mobile dans une boîte de montre, de sorte qu'il n'est pas possible de l'équiper avec une couronne habituelle ayant une tige de remontoir traversant la boîte de montre et le mouvement. Le document propose alors un système de couronnes coaxiales permettant, d'une part et par l'intermédiaire d'une couronne supplémentaire actionnable que rotativement, de bloquer le mouvement ainsi que de commander la position de la tige de remontoir, et, d'autre part et par l'intermédiaire d'une couronne principale de même actionnable que rotativement, de commander les fonctions habituelles de remontage et de la mise à l'heure. Les deux couronnes ne disposent donc chacune que d'une position axiale, étant donné qu'il s'agit d'un cas très spécifique où le mouvement est en rotation, de façon à ce que ce n'est que la tige de remontoir qui peut occuper plusieurs positions axiales à l'intérieur de la boîte de montre. La liaison cinématique entre la couronne principale et la tige de remontoir est par ailleurs assurée par un système comportant un anneau et des pignons correspondant. Il est aussi à noter que la couronne supplémentaire disposée coaxialement par rapport à la couronne principale ne sert dans ce cas seulement à commander le blocage du mouvement et la position de la tige de remontoir qui - du fait de la rotation du mouvement - ne peut pas être choisie directement par le déplacement axial de la couronne principale, de sorte que ce système de commande ne peut pas être qualifié de permettre la commande d'une fonction supplémentaire de la pièce d'horlogerie, mais est simplement nécessaire pour l'agencement mobile du mouvement.

On pourrait aussi citer à titre d'example le document FR 710 207 qui divulgue une montre équipée d'une fonction similaire à une montre à aiguilles rattrapantes, le jeu d'aiguilles auxiliaires correspondant n'étant pourtant pas arrangé de manière superposée au jeu d'aiguilles principales. La commande des fonctions de cette montre est agencée de manière assez simple, notamment en prévoyant une couronne principale disposant à priori de deux positions axiales et permettant d'effectuer la mise à l'heure du jeu d'aiguilles principales ainsi que le remontage de la montre. La montre comporte encore un bouton-poussoir agencé à un endroit différent sur le pourtour de la boîte de montre que la couronne principale et permettant d'embrayer et de débrayer l'entrainement dudit jeu d'aiguilles auxiliaires par le mouvement de la montre. De plus, une couronne secondaire, qui est agencée coaxialement par rapport à la couronne principale permet la mise à l'heure dudit jeu d'aiguilles auxiliaires. Un autre exemple d'un système comportant un dispositif de commande agencé coaxialement par rapport à et au même endroit sur le pourtour de la boîte de montre que la couronne principale est divulgué dans la demande de brevet suisse CH 646 568. Ce document décrit une montre comportant une première couronne disposant de deux positions axiales et permettant d'effectuer la mise à l'heure ainsi qu'un dispositif appelé deuxième couronne qui est bloquée en rotation, mais déplaçable en translation de façon à avoir également deux positions axiales, et qui permet de choisir si la mise à l'heure, par l'intermédiaire de la première couronne, est effectuée par pas d'une demi-heure ou en continu. La deuxième couronne disposée coaxialement par rapport à la couronne principale ne peut pas être actionnée sans déplacer d'abord la première couronne dans sa position tirée et son actionnement peut être rendu difficile intentionnellement, en outre de manière à nécessiter un instrument pour l'actionner. Si le document parle de deuxième couronne, il s'agit donc plutôt d'un bouton-poussoir permettant le choix entre deux fonctions de la couronne principale, de sorte que ce dispositif ne pourrait pas être qualifié non plus de couronne permettant la commande d'une fonction supplémentaire de la pièce d'horlogerie.

Dans ce contexte, on peut finalement noter qu'il y a de nombreux documents, par exemple les documents CH 704 262, CH 700 934, CH 520 352, CH 503 310, WO2007/076966, et EP 2 017 683, qui divulguent des pièces d'horlogeries comportant une couronne liée cinématiquement à une tige de commande susceptible d'être actionnée en rotation et en traction ainsi qu'un système de blocage permettant de bloquer ladite tige de commande. Le système de blocage, disposée dans les formes d'exécution décrites dans les documents précités coaxialement par rapport à la couronne, peut être agencé de manière différente et permet de bloquer la couronne. Il convient de constater que ces systèmes de blocage, si bien que leurs éléments extérieurs peuvent avoir la forme d'une couronne, n'exercent aucune fonction liée au mouvement, voire à un autre affichage ou une fonction supplémentaire de la pièce d'horlogerie. Aucun de ces systèmes de blocage n'est alors apte à servir en tant que couronne secondaire commandant une fonction supplémentaire d'une pièce d'horlogerie, voire à une coopération correspondante avec une autre partie de ladite pièce d'horlogerie.

Il est donc à constater que les solutions de l'art antérieur actuellement connu dans le domaine de l'horlogerie ne permettent de commander d'autres fonctions que celles commandées par la couronne principale d'une pièce d'horlogerie que par un, voire plusieurs moyens de commande supplémentaires prévus à côté de la couronne principale et à des endroits différents sur le pourtour de la boîte de montre. Comme expliqué ci-dessus, cela n'est pas toujours une solution satisfaisante pour des raisons esthétiques et/ou techniques.

Le but de la présente invention est donc de remédier aux inconvénients des dispositifs connus et de réaliser un moyen de commande apte à commander au moins une fonction supplémentaire d'une pièce d'horlogerie ne pouvant pas être commandée par sa couronne principale, sans nécessité de prévoir de dispositifs 5de commande à plusieurs endroits sur le pourtour de la boîte de montre. Il est aussi un but de la présente invention de réaliser ce moyen de commande par une construction robuste ainsi que simple et fiable lors de l'utilisation. Un autre objectif de la présente invention est d'améliorer l'esthétique des pièces d'horlogerie correspondantes et d'agrandir le degré de liberté au niveau du design.

A cet effet, la présente invention propose un dispositif de commande du type susmentionné qui se distingue par les caractéristiques énoncées à la revendication 1. En particulier, un dispositif selon la présente invention comprend une couronne secondaire, agencée coaxialement par rapport à la couronne principale, qui est susceptible d'être actionnée en rotation et en traction, qui dispose d'au moins deux positions axiales, et qui comprend un lien cinématique apte à commander au moins une fonction supplémentaire de ladite pièce d'horlogerie, lesdites couronnes principale et secondaire étant actionnables indépendamment l'une de l'autre.

Par ces mesures, l'utilisateur dispose de deux couronnes placées coaxialement au même endroit et lui permettant de commander convenablement et indépendamment plusieurs fonctions de sa pièce d'horlogerie. Il peut s'en servir de manière simple et rapide. De plus, le constructeur de la pièce d'horlogerie dispose d'options supplémentaires pour l'intégration technique de fonctions ainsi qu'au plan du design de la pièce d'horlogerie. Selon l'invention, ledit lien cinématique de la couronne secondaire comporte des moyens d'embrayage et un élément mobile, les moyens d'embrayage étant adaptés à être embrayés ou débrayés de l'élément mobile de façon à permettre de commander une fonction du mouvement de ladite pièce d'horlogerie et/ou d'un autre élément de ladite pièce d'horlogerie. Cet agencement est une réalisation particulièrement simple et fiable du dispositif.

D'autres caractéristiques, ainsi que les avantages correspondants, ressortiront des revendications dépendantes, ainsi que de la description exposant ci-après l'invention plus en détail.

Les dessins annexés représentent schématiquement et à titre d'exemple une forme d'exécution de l'invention.
La figure 1a montre une vue en perspective schématique d'une forme d'exécution du dispositif de commande selon la présente invention dans l'état assemblé, sans la boîte de montre dans laquelle il est destiné à être intégré; les figures 1b et 1c sont des vues perspectives en éclaté du dispositif montrant schématiquement, vu latéralement de devant et de derrière, tous ses composants ainsi que, partiellement, la carrure de la boîte de montre dans laquelle le dispositif est destiné à être intégré.
La figure 2a représente une vue de dessus du dispositif de commande ainsi qu'une coupe transversale correspondante le long d'une ligne I-I indiquée dans la vue de dessus précitée, la couronne principale du dispositif se trouvant dans sa position vissée et la couronne secondaire se trouvant dans sa position sécurisée; la figure 2b représente une vue de dessus du dispositif de commande ainsi qu'une coupe transversale correspondante le long d'une ligne II-II indiquée dans la vue de dessus précitée, la couronne principale du dispositif se trouvant dans sa première position tirée permettant le remontage manuel et la couronne secondaire se trouvant toujours dans sa position sécurisée; la figure 2c représente une vue de dessus du dispositif de commande ainsi qu'une coupe transversale correspondante le long d'une ligne III-III indiquée dans la vue de dessus précitée, la couronne principale du dispositif se trouvant dans sa deuxième, voire troisième position tirée permettant la mise à l'heure et la couronne secondaire se trouvant toujours dans sa position sécurisée; la figure 2d représente une vue de dessus du dispositif de commande ainsi qu'une coupe transversale correspondante le long d'une ligne IV-IV indiquée dans la vue de dessus précitée, la couronne principale du dispositif se trouvant dans sa position vissée et la couronne secondaire se trouvant dans sa position d'actionnement permettant de commander une fonction supplémentaire de la pièce d'horlogerie.
La figure 3 est une coupe à travers une pièce d'horlogerie comportant un dispositif de commande selon la présente invention qui sert, dans un exemple d'application, à commander un rehaut intégré sous le verre de la pièce d'horlogerie.

L'invention sera maintenant décrite en détail en référence aux dessins annexés illustrant à titre d'exemple une forme d'exécution de l'invention.

La présente invention se rapporte à un dispositif de commande destiné à être intégré dans une pièce d'horlogerie, de préférence dans une montre bracelet. Pour des raisons de simplification du langage utilisé, on parlera par la suite indifféremment de « pièce d'horlogerie » et de « montre », sans pour autant vouloir limiter par ailleurs la portée des explications correspondantes qui s'étendent dans tous les cas à tout type de pièces d'horlogerie, mécanique ou électronique. De même, en se référant au dispositif de commande, on utilisera indifféremment les termes « dispositif de commande » et « couronnes coaxiales » pour simplifier le langage utilisé.

Afin de commenter d'abord la structure et les composants d'un dispositif de commande selon la présente invention, on se réfère aux figures 1a à 1c qui illustrent schématiquement et à titre d'exemple une forme d'exécution d'un tel dispositif par des vues en perspective, cela dans l'état assemblé du dispositif en ce qui concerne la figure 1a et en éclaté, vu latéralement de devant et de derrière, en ce qui concerne les figures 1b et 1c. La figure 1a montre que le dispositif de commande comporte une couronne principale 1 qui est susceptible d'être actionnée en rotation et en traction, disposant d'au moins deux positions axiales. De plus, le dispositif comporte une couronne secondaire 2 qui est agencée coaxialement par rapport à la couronne principale 1 et qui est également susceptible d'être actionnée en rotation et en traction, disposant d'au moins deux positions axiales. Tel que cela deviendra plus clair par la suite, la couronne principale 1 permet de commander, par exemple, les fonctions de base de la pièce d'horlogerie, tel que le remontage manuel, la mise à l'heure, ainsi que la correction de la date, le cas échéant, tandis que la couronne secondaire 2 permet de commander une fonction supplémentaire qui peut varier selon les besoins.

La couronne principale 1 comporte une tête de couronne 1.1 ainsi qu'une tige de commande 1.2 fixée rigidement à la tête de couronne 1.1 et adaptée à être embrayée ou débrayée d'une tige de remontoir 5 d'un mouvement de ladite pièce d'horlogerie, ceci afin que la couronne principale 1 permet de commander lesdites fonctions de la pièce d'horlogerie. La couronne secondaire 2 comporte un corps de couronne 2.1 et comprend un lien cinématique, ceci afin d'être apte à commander au moins une fonction supplémentaire de ladite pièce d'horlogerie. Les couronnes principale 1 et secondaire 2 sont actionnables indépendamment l'une de l'autre.

Les figures 1b et 1c montrent de manière particulièrement claire les composants du dispositif de commande. Ce dernier est destiné à être logé dans la carrure 4 de la boîte de montre de la pièce d'horlogerie correspondante, la carrure 4 n'étant indiquée que partiellement et symboliquement aux figures 1b et 1c. La carrure 4 comprend à cet effet un trou traversant, formé de préférence par deux perçages de diamètres différents, le perçage du plus petit diamètre se trouvant du coté intérieur de la boîte de montre et le perçage du plus grand diamètre se trouvant du coté extérieur de la boîte de montre, la zone entre les deux perçages formant un épaulement situé sensiblement vers le milieu de la paroi de la carrure 4. Dans ce trou traversant est hébergé un tube fixe 2.8 d'une longueur correspondant sensiblement à l'épaisseur de la paroi de la carrure 4 et ayant, de préférence, un diamètre intérieur homogène. Ce tube 2.8 est, de préférence, séparé en une première partie 2.8.1 ayant un premier diamètre extérieure correspondant au diamètre dudit petit perçage dans la carrure 4 et en une deuxième partie 2.8.2 ayant un deuxième diamètre extérieure correspondant au diamètre dudit grand perçage dans la carrure 4, de sorte que la paroi de la deuxième partie 2.8.2 du tube 2.8 a une épaisseur plus élevée. Le tube 2.8 se termine en son extrémité orientée vers l'intérieur de la boîte de montre par un épaulement annulaire 2.8.1.1 formant une butée. Sur l'extrémité du tube fixe 2.8 orientée vers extérieur de la boîte de montre, des fentes sensiblement en forme d'un crochet 2.8.2.1 sont formées. Cet agencement est aussi visible, en outre, à la coupe transversale de la figure 2d. Le tube 2.8 peut être chassé dans le trou traversant de la carrure 4 ou y fixé par tout autre moyen adéquat. Il est aussi possible, alternativement mais moins préférable pour des raisons de simplification de la fabrication, de réaliser cette structure en une pièce avec la carrure 4.

Dans le tube fixe 2.8, un tube de commande 2.2 fixé rigidement au corps de couronne 2.1 de la couronne secondaire 2 est logé de façon à ce que la couronne secondaire 2 est susceptible d'être actionnée en rotation ainsi qu'en traction et dispose d'au moins deux positions axiales. Afin de garantir l'étanchéité du dispositif, au moins un joint 2.9, de préférence deux joints 2.9 sont montés, entre le tube fixe 2.8 et ledit tube de commande 2.2 de la couronne secondaire 2, dans une rainure annulaire située sur la surface intérieure de la deuxième partie 2.8.2 du tube fixe 2.8 disposant d'une épaisseur plus élevée, visible par exemple à la figure 2d. Ayant un diamètre intérieur homogène, le tube de commande 2.2 comporte, de préférence, deux parties 2.2.1 et 2.2.2 de longueurs respectives différentes et disposant d'une épaisseur de paroi différente, dont le diamètre extérieur correspond sensiblement au diamètre intérieur du tube fixe 2.8, visible par exemple au figures 1c et 2d. La deuxième partie 2.2.2, ayant une épaisseur de paroi plus importante et susceptible de comprimer partiellement un desdits joints 2.9 dans la position sécurisée de la couronne secondaire 2, porte au moins une goupille 2.2.2.1 montée sur sa surface extérieure et susceptible de s'engager dans une desdites fentes 2.8.2.1 se trouvant sur l'extrémité du tube fixe 2.8 orientée vers extérieur de la boîte de montre. Les fentes 2.8.2.1 et les goupilles 2.2.2.1 forment donc des moyens de blocage 2.8.2.1, 2.2.2.1 de la couronne secondaire 2 permettant de la bloquer sur la pièce d'horlogerie. La deuxième partie 2.2.2 du tube de commande 2.2 est fixée rigidement au corps de couronne 2.1 et se prolonge, de préférence, au-delà de la paroi de fond dudit corps de couronne 2.1 qui a une forme de pot, de façon à créer un espace vide annulaire à l'intérieur du corps de couronne 2.1 en forme de pot, cet espace vide étant orienté vers l'extérieur du corps de couronne 2.1 de la couronne secondaire 2. Le prolongement de la deuxième partie 2.2.2 du tube de commande 2.2 comporte à sa surface extérieure, donc dans ledit espace vide annulaire dans le corps de couronne 2.1 en forme de pot, un deuxième filetage. La fonction de ce filetage prévu sur le côté orienté vers l'extérieur du corps de couronne 2.1 de la couronne secondaire 2 deviendra plus claire par la suite. La première partie 2.2.1 du tube de commande 2.2, ayant une épaisseur de paroi moins importante, se termine en son extrémité orientée vers l'intérieur de la boîte de montre par un épaulement annulaire formant une première partie d'embrayage 2.2.1.1.

À l'intérieur dudit tube de commande 2.2 de la couronne secondaire 2 est logé, de façon à ce que la couronne secondaire 2 est susceptible d'être actionnée en rotation ainsi qu'en traction et dispose d'au moins deux positions axiales, un tube mobile 2.3. Ce tube mobile 2.3 se trouve simultanément aussi en contact avec le tube fixe 2.8, de façon à ce que le tube mobile 2.3 est susceptible d'être actionnée en rotation mais n'est pas déplaçable en translation. À cet effet, le tube mobile 2.3 dispose d'un agencement particulier et comporte notamment quatre sections 2.3.1, 2.3.2, 2.3.3, 2.3.4 de diamètres extérieurs différents, tout en n'étant séparé qu'en deux sections de diamètres intérieurs différents dont les longueurs respectives sont sensiblement similaires, tel qu'illustré également aux figures 1c et 2d.

La première section 2.3.1 du tube mobile 2.3, disposant du diamètre extérieur le plus petit parmi lesdites quatre sections, porte sur son extrémité orientée vers l'intérieur de la boîte de montre un pignon 2.7 susceptible d'entrainer en rotation un composant horloger afin de commander une fonction du mouvement et/ou d'un autre élément de la pièce d'horlogerie dans laquelle le dispositif de commande est destiné à être intégré. Le pignon 2.7 peut être chassé sur la première section 2.3.1 du tube mobile 2.3, fixé à l'aide d'une rondelle de fixation 2.7.2, ou monté par tout autre moyen adéquat, une fois que le tube mobile 2.3 a été introduit dans le tube de commande 2.2 ainsi que ce dernier dans le tube fixe 2.8 monté dans le trou traversant de la carrure 4. Le pignon 2.7 peut comporter des méplats 2.7.1 qui coopèrent avec des méplats correspondants 2.3.1.1 sur la première section 2.3.1 du tube mobile 2.3, afin d'empêcher toute rotation relative entre le pignon 2.7 et le tube mobile 2.3 ainsi que de faciliter leur montage. Entre le pignon 2.7 et le tube fixe 2.8, une rondelle 2.7.2 peut être montée. Le diamètre extérieur de la première section 2.3.1 du tube mobile 2.3 correspond par ailleurs au diamètre intérieur de l'épaulement annulaire 2.8.1.1 sur l'extrémité du tube fixe 2.8 orientée vers l'intérieur de la boîte de montre, de sorte que le tube mobile 2.3 peut tourner librement dans cet épaulement annulaire 2.8.1.1 du tube fixe 2.

La deuxième section 2.3.2 du tube mobile 2.3 dispose d'un diamètre extérieur légèrement plus important que la première section 2.3.1, de sorte que la zone délimitant les première - 2.3.1 et deuxième sections 2.3.2 forme une contre-butée coopérant avec la butée formée par l'épaulement annulaire 2.8.1.1 sur l'extrémité du tube fixe 2.8 orientée vers l'intérieur de la boîte de montre. Ainsi, comme mentionnée ci-dessus, une rotation libre du tube mobile 2.3 logé dans l'épaulement annulaire 2.8.1.1 du tube fixe 2.8 est possible, tandis qu'une translation axiale du tube mobile 2.3 n'est pas possible en l'état assemblé du dispositif de commande, étant donné que l'épaulement annulaire 2.8.1.1 sur l'extrémité du tube fixe 2.8 est coincé, avec peu de jeu, entre ledit pignon 2.7, respectivement la rondelle 2.7.2, et ladite contre-butée formée par la zone délimitant les première - 2.3.1 et deuxième sections 2.3.2 du tube mobile 2.3.

La troisième section 2.3.3 du tube mobile 2.3 dispose d'un diamètre extérieur sensiblement égale au diamètre extérieur de la deuxième section 2.3.2, mais elle comporte sur son pourtour extérieur une deuxième partie d'embrayage 2.3.3.1 qui est adaptée à coopérer avec l'épaulement annulaire sur le tube de commande 2.2 de la couronne secondaire 2 formant la première partie d'embrayage 2.2.1.1 mentionnée ci-dessus. La longueur de la troisième section 2.3.3 correspond par ailleurs sensiblement à l'épaisseur de la paroi dudit épaulement annulaire sur le tube de commande 2.2. Lesdites parties d'embrayage 2.2.1.1, 2.3.3.1 prévues sur le tube de commande 2.2 et le tube mobile 2.3 sont susceptibles de s'engager l'une dans l'autre par un mouvement de translation axiale du tube de commande 2.2 et ont normalement une section transversale polygonale correspondant l'une à l'autre afin de permettre de créer une liaison cinématique entre eux pour transmettre un mouvement de rotation. De préférence les parties d'embrayage 2.2.1.1, 2.3.3.1 sont de section hexagonale. Il serait aussi possible, alternativement, de prévoir des rainures axiales susceptibles de s'engager les unes dans les autres sur les deux parties d'embrayage 2.2.1.1, 2.3.3.1.

La quatrième section 2.3.4 du tube mobile 2.3 dispose d'un diamètre extérieur légèrement plus important que la deuxième section 2.3.2, voire la troisième section 2.3.3 du tube mobile 2.3, de sorte que la zone délimitant les troisième - 2.3.3 et quatrième sections 2.3.4 du tube mobile 2.3 forme un arrêt qui est susceptible de coopérer avec l'épaulement annulaire sur le tube de commande 2.2 de la couronne secondaire 2 formant la première partie d'embrayage 2.2.1.1, visible notamment à la figure 2d. Cet arrêt limite ainsi le déplacement axial vers l'extérieur du tube de commande 2.2 déplaçable sur le tube mobile 2.3 en translation axiale et en rotation, voire sécurise la couronne secondaire 2 sur la pièce d'horlogerie. Le tube de commande 2.2, voire la couronne secondaire 2 dispose ainsi de deux positions axiales, à savoir une première position sécurisée dans laquelle la première partie d'embrayage 2.2.1.1 du tube de commande 2.2 est proche de l'épaulement annulaire 2.8.1.1 sur l'extrémité du tube fixe 2.8 ainsi que les parties d'embrayage 2.2.1.1, 2.3.3.1 prévues sur le tube de commande 2.2 et le tube mobile 2.3 sont débrayées, comme illustré par exemple à la figure 2a, et une deuxième position d'actionnement dans laquelle la première partie d'embrayage 2.2.1.1 du tube de commande 2.2 est en butée contre l'arrêt formé par la zone délimitant les troisième - 2.3.3 et quatrième sections 2.3.4 du tube mobile 2.3 ainsi que les parties d'embrayage 2.2.1.1, 2.3.3.1 prévues sur le tube de commande 2.2 et le tube mobile 2.3 sont embrayées, comme illustré à la figure 2d.

Il ressort également des figures 1b et 1c que le dispositif de commande comporte encore un ressort de précontrainte 2.4 logé entre le tube mobile 2.3 et le tube de commande 2.2 de la couronne secondaire 2. Ce ressort de précontrainte 2.4 est, de préférence, réalisé par un ressort spiral dont le diamètre extérieur correspond sensiblement au diamètre intérieur du tube de commande 2.2 et exerce une force de précontrainte tendant à éloigner le tube de commande 2.2 du tube mobile 2.3. Il est monté dans ledit tube de commande 2.2, à coté de l'extrémité du tube mobile 2.3 orientée vers l'extérieur de la boîte de montre, à l'aide d'au moins une rondelle de fixation 2.6. De préférence, deux rondelles de fixation 2.6 sont utilisées, tel qu'illustré aux figures, la première rondelle servant de surface d'appui du ressort de précontrainte, tandis que la deuxième rondelle est fixée rigidement à l'extrémité du tube de commande 2.2 orientée vers l'extérieur de la boîte de montre afin de sécuriser les autres composants hormis le tube mobile 2.3 se trouvant à l'intérieur de ce tube de commande 2.2 à leurs emplacements respectifs. Par ailleurs, au moins un joint 2.5 peut être monté entre les deux rondelles de fixation 2.6 afin de garantir l'étanchéité du dispositif de commande entre le tube de commande 2.2 et le tube mobile 2.3. Ainsi, le ressort de précontrainte 2.4 sécurise la couronne secondaire 2, dans sa position sécurisée, contre tout actionnement inadvertant en poussant les goupilles 2.2.2.1 sur le tube de commande 2.2 se trouvant dans cette position dans les fentes 2.8.2.1 en forme de crochet sur le tube fixe 2.8 au fond du crochet correspondant et bloque ainsi la couronne secondaire 2 sur la pièce d'horlogerie. Dans la position d'actionnement, le ressort de précontrainte 2.4 pousse la couronne secondaire 2, de même par sa force de précontrainte, dans l'état où les parties d'embrayage 2.2.1.1, 2.3.3.1 prévues sur le tube de commande 2.2 et le tube mobile 2.3 sont embrayées.

Vu l'agencement décrit ci-dessus, on comprend que, en termes générales, ledit lien cinématique de la couronne secondaire 2 comporte des moyens d'embrayage 2.2 et un élément mobile 2.3, les moyens d'embrayage 2.2 étant adaptés à être embrayés ou débrayés de l'élément mobile 2.3 de façon à permettre de commander une fonction du mouvement et/ou d'un autre élément de ladite pièce d'horlogerie. Plus spécifiquement, les moyens d'embrayage sont réalisés par le tube de commande 2.2 fixé rigidement au corps de couronne 2.1 de la couronne secondaire 2 et ledit élément mobile par le tube mobile 2.3, le tube de commande 2.2 et le tube mobile 2.3 comportant chacun une partie d'embrayage 2.2.1.1, 2.3.3.1 susceptible de s'engager l'une dans l'autre par un mouvement de translation axiale du tube de commande 2.2 afin de permettre le transfert d'un mouvement de rotation du tube de commande 2.2 au tube mobile 2.3.

Afin de décrire plus en détail aussi la couronne principale 1 du dispositif de commande selon la présente invention, on peut noter d'abord qu'elle peut être réalisée par une couronne comprise, à elle seule et en principe, dans l'art antérieur connu, de sorte que la description suivante sera limitée à l'essentiel. Tel que visible aux figures 1b et 1c, la couronne principale 1, susceptible d'être actionnée en rotation et en traction, disposant d'au moins deux positions axiales, comporte une tête de couronne 1.1 ainsi qu'une tige de commande 1.2 fixée rigidement à la tête de couronne 1.1. La tige de commande 1.2 est, à l'état assemblé du dispositif de commande, logé à l'intérieur du tube mobile 2.3, tout en étant libre en rotation et en translation axiale.

De préférence, une zone annulaire vide est formée entre la tige de commande 1.2 et la tête de couronne 1.1, cette zone étant apte à recevoir ledit prolongement de la deuxième partie 2.2.2 du tube de commande 2.2. En effet, la tête de couronne 1.1 dispose, de préférence, d'une forme de pot dont la surface intérieure comporte un premier filetage susceptible de coopérer avec ledit deuxième filetage que comporte, à sa surface extérieure, le prolongement de la deuxième partie 2.2.2 du tube de commande 2.2. L'espace vide annulaire mentionné ci-dessus qui se trouve à l'intérieur du corps de couronne 2.1 en forme de pot de la couronne secondaire 2 peut donc recevoir la tête de couronne 1.1 en forme de pot correspondante de la couronne principale 1. Cette dernière peut alors être vissée sur la couronne secondaire 2 à l'aide desdites premier - et deuxième filetages qui constituent des moyens de blocage permettant de bloquer la couronne principale 1 sur la pièce d'horlogerie correspondante. Cette position bloquée constitue en même temps la limite du déplacement axial de la couronne principale 1 en direction vers l'intérieur de la boîte de montre.

La couronne principale 1 comporte encore un piston 1.3 ainsi qu'un ressort de rappel 1.4 montés dans sa tige de commande 1.2. Le piston 1.3 est monté de manière coulissante et susceptible d'être déplacé en rotation dans la tige de commande 1.2 et est adapté à être monté rigidement sur la tige de remontoir 5 du mouvement de ladite pièce d'horlogerie dans laquelle le dispositif de commande est destiné à être intégré. À son tour, le ressort de rappel 1.4 exerce une force de précontrainte tendant à éloigner le piston 1.3 de la tête de couronne 1.1, servant alors d'amortissement lors de l'actionnement de la couronne principale 1 ainsi que pour ramener le piston 1.3, c'est-à-dire la tige de remontoir 5, dans sa position de repos lorsqu'on ramène la couronne principale 1 dans sa position bloquée. La distance maximale entre le piston 1.3 et la tête de couronne 1.1, c'est-à-dire la limite du déplacement axial de la couronne principale 1 en direction vers l'extérieur de la boîte de montre, est définie par un épaulement que comporte l'extrémité de la tige de commande 1.2 orientée vers l'intérieur de la boîte de montre, cet épaulement ayant par ailleurs de même une première zone polygonale à son pourtour intérieur apte à coopérer avec une deuxième zone polygonale située le long d'une partie du piston 1.3. Ainsi, la couronne principale 1 est adaptée à être embrayée ou débrayée, par l'intermédiaire d'un mouvement de translation axiale, dudit piston 1.3, respectivement de la tige de remontoir 5 du mouvement de ladite pièce d'horlogerie qui est fixée au piston 1.3, de sorte que la couronne principale 1 permet de commander lesdites fonctions de la pièce d'horlogerie. Comme c'est habituel dans l'art antérieur, la couronne principale 1 est donc susceptible d'être actionnée en rotation ainsi qu'en traction et dispose de deux, voire trois positions axiales, selon les besoins, dans lesquelles elle peut être actionnée ainsi que d'une position bloquée dans laquelle elle ne peut pas être actionnée.

Au vue de ce qui précède, il est clair que le montage d'un dispositif de commande selon la présente invention est effectué par insertion, d'abord, du tube fixe 2.8 dans le trou traversant de la carrure 4. Ensuite, le tube mobile 2.3 et les composants correspondants 2.4, 2.5, 2.6 sont insérés dans le tube de commande 2.2, puis ce dernier ainsi que les joints 2.9 sont insérés dans le tube fixe 2.8. Ces éléments sont alors fixés dans leurs emplacements en montant le pignon 2.7 sur le tube mobile 2.3. Finalement, la tige de commande 1.1 de la couronne principale 1, y compris le piston 1.3 et le ressort de rappel 1.4, est insérée à l'intérieur du tube mobile 2.3 de la couronne secondaire 2 et la tige de remontoir 5 du mouvement de la pièce d'horlogerie est fixé au piston 1.3.

Les explications précédentes concernant la structure et les composants d'un dispositif de commande selon la présente invention permettent également de comprendre facilement son fonctionnement, notamment à l'aide des figures 2a à 2d. En effet, la figure 2a représente une vue de dessus du dispositif de commande ainsi qu'une coupe transversale correspondante le long d'une ligne I-I indiquée dans la vue de dessus précitée, la couronne principale 1 du dispositif se trouvant dans sa position vissée et la couronne secondaire 2 se trouvant dans sa position sécurisée. Aucune des couronnes principale 1, respectivement secondaire 2 n'est alors ni dans une position embrayée ni peut être actionnée.

La figure 2b représente une vue de dessus du dispositif de commande ainsi qu'une coupe transversale correspondante le long d'une ligne II-II indiquée dans la vue de dessus précitée lorsque la couronne principale 1 du dispositif se trouve dans sa première position tirée, une fois que l'utilisateur a dévissé la couronne principale 1 et l'a tiré en direction hors la montre, de sorte que la première zone polygonale sur le pourtour intérieur de l'épaulement qui se trouve sur l'extrémité de la tige de commande 1.2 orientée vers l'intérieur de la boîte de montre embraye avec la deuxième zone polygonale située sur le piston 1.3. On peut alors entrainer en rotation la tige de remontage 5 en tournant la couronne principale 1. Typiquement, la couronne principale 1 permet dans cette position le remontage manuel de la pièce d'horlogerie correspondante. La couronne secondaire 2 se trouve toujours dans sa position sécurisée et n'est alors ni dans une position embrayée ni peut être actionnée.

La figure 2c représente une vue de dessus du dispositif de commande ainsi qu'une coupe transversale correspondante le long d'une ligne III-III indiquée dans la vue de dessus précitée lorsque la couronne principale 1 du dispositif se trouve dans sa deuxième, respectivement dans sa troisième position tirée, une fois que l'utilisateur a dévissé la couronne principale 1 et l'a tiré encore plus en direction hors la montre. L'embrayage entre la tige de commande 1.2 et le piston 1.3 tel que décrit dans le contexte de la figure 2b est toujours présent, seulement la couronne principale 1 et la tige de remontage 5 se trouvent dans une position axialement déplacée par rapport à la situation décrite ci-dessus. En fonction des besoins, la couronne principale 1 permet dans cette position typiquement d'effectuer la mise à l'heure, respectivement la correction de la date de la pièce d'horlogerie correspondante, mais il est envisageable de commande une autre fonction. La couronne secondaire 2 se trouve toujours dans sa position sécurisée, de façon à ce qu'elle n'est alors ni dans une position embrayée ni peut être actionnée.

La figure 2d représente enfin une vue de dessus du dispositif de commande ainsi qu'une coupe transversale correspondante le long d'une ligne IV-IV indiquée dans la vue de dessus précitée lorsque la couronne principale 1 du dispositif se trouve dans sa position vissée, donc la tige de commande 1.2 débrayée du piston 1.3, et la couronne secondaire 2 se trouve dans sa position d'actionnement permettant de commander une fonction supplémentaire de la pièce d'horlogerie. Afin d'amener la couronne secondaire 2 dans cette position, il suffit pour l'utilisateur d'appuyer sur la couronne secondaire 2, puis de la tourner légèrement contre le sens d'une aiguille de montre, de sorte que les goupilles 2.2.2.1 sur le tube de commande 2.2 peuvent se dégager des fentes en forme de crochet 2.8.2.1 sur le tube fixe 2.8. Lorsque l'utilisateur enlève la pression sur la couronne secondaire 2, le ressort de précontrainte 2.4 amène ensuite automatiquement la couronne secondaire 2 dans sa position d'actionnement dans laquelle la première partie d'embrayage 2.2.1.1 prévue sur le tube de commande 2.2 est embrayée avec la deuxième partie d'embrayage 2.3.3.1 prévue sur le tube mobile 2.3, permettant ainsi d'entrainer en rotation le tube mobile 2.3 et son pignon 2.7, respectivement le composant horloger lié cinématiquement à ce pignon 2.7, en tournant la couronne secondaire 2. Il est donc possible, d'une part, d'actionner les couronnes principale 1 et - secondaire 2 indépendamment l'une de l'autre, et, d'autre part, de commander une fonction supplémentaire quelconque sur la pièce d'horlogerie par l'intermédiaire de la couronne secondaire 2. Pour cela, il n'est pas nécessaire de prévoir un moyen de commande à un autre emplacement sur le pourtour de la boîte de montre qu'à l'endroit où se trouve la couronne principale 1, grâce à l'agencement coaxial des couronnes principale 1 et - secondaire 2 selon la présente invention. Il est préférable, mais pas forcément nécessaire, que l'actionnement de la couronne principale 1 est effectué lorsque la couronne secondaire 2 se trouve en position sécurisée, et inversement, tel qu'indiqué ci-dessus et illustré aux figures 2a à 2d.

Le dispositif de commande selon la présente invention peut être intégré dans toute sorte de pièces d'horlogerie, de préférence dans des montres bracelet mécaniques, c'est-à-dire disposant d'un mouvement mécanique. Il est pourtant aussi possible de l'utiliser dans des montres électroniques. Un exemple d'une application du dispositif est illustré schématiquement à la figure 3a qui représente une coupe transversale à travers une montre qui comprend un réhaut 6 dont la position peut être ajustée par l'intermédiaire de la couronne secondaire 2 dudit dispositif de commande. En effet, la denture du pignon 2.7 monté sur le tube mobile 2.3 du dispositif engraine avec une denture prévue sur la surface inférieure du réhaut 6, de sorte qu'il est évident que tout entraînement en rotation de la couronne secondaire 2 par l'utilisateur, lorsqu'elle se trouve dans sa position d'actionnement, provoque une rotation correspondante du réhaut 6.

En général, le dispositif de commande peut être utilisé pour commander toute fonction supplémentaire de la pièce d'horlogerie dans lequel le dispositif est destiné à être intégré, qu'elle soit liée au mouvement ou à un autre élément de ladite pièce d'horlogerie. Sans entrer dans les détails, on pourrait ainsi citer comme autres exemples d'applications l'actionnement d'une glace ou la commande d'une lunette montée rotativement autour du verre d'une montre afin d'afficher une indication quelconque, tel qu'un temps de plongée restante ou un fuseau horaire, ou encore le verrouillage de poussoirs voire d'une autre pièce horlogère, pour nommer des applications ayant trait à un élément non lié au mouvement de la pièce d'horlogerie. D'autres applications ayant trait à des éléments du mouvement de la pièce d'horlogerie sont par exemple la commande d'une aiguille de chronographe, d'une sonnerie, d'un réveil, ou le réglage des aiguilles du second fuseau horaire.

Finalement, il reste à noter que, dans la forme d'exécution du dispositif de commande illustrée aux figures, la couronne principale 1 est logé à l'intérieur de la couronne secondaire 2. Le principe et l'instruction technique de l'invention divulguée par la présente à l'homme du métier peuvent pourtant aussi être transposés au cas où une couronne secondaire 2 est montée à l'intérieur d'une couronne principale 1 agencée de façon correspondante, notamment en réalisant la tige de remontoir par un tube. Il est donc clair pour l'homme du métier disposant de l'instruction technique de la présente invention que, d'une part, d'autres formes d'exécution alternatives d'un tel dispositif de commande sont envisageables, sans qu'il soit ni possible ni nécessaire de toutes les décrire explicitement ici, ainsi que, d'autre part, que ces formes d'exécution se situent dans le cadre, respectivement la portée de protection de la présente invention.

Au vu des explications figurant ci-dessus ayant trait à la structure et au fonctionnement du dispositif de commande selon la présente invention, il est évident qu'un tel dispositif procure de nombreux avantages et permet d'achever les buts énoncés dans l'introduction. En particulier, un dispositif selon la présente invention offre, d'une part, une solution élégante pour commander une fonction supplémentaire quelconque par rapport aux fonctions de base commandées par la couronne principale d'une montre par l'intermédiaire d'une couronne secondaire. D'autre part, il offre une solution pour intégrer les couronnes principale et - secondaire d'une manière permettant leur actionnement indépendamment l'une de l'autre. De plus, il n'est pas nécessaire de prévoir un moyen de commande à un autre emplacement sur le pourtour de la boîte de montre qu'à l'endroit où se trouve la couronne principale 1, grâce à l'agencement coaxial des couronnes principale et - secondaire selon la présente invention. La construction est robuste et fiable lors de l'utilisation, notamment du fait que les couronnes principale et - secondaire disposent toutes les deux d'une position bloquée, respectivement sécurisée. L'utilisation est intuitive du côté de l'utilisateur de la montre. Le concept est, par ailleurs, esthétiquement attractif et procure au constructeur un degré de liberté plus élevé qu'auparavant au niveau du design de la pièce d'horlogerie correspondante. Il convient aussi de mentionner que le dispositif selon la présente invention peut être décliné dans plusieurs variantes et dispose donc d'un principe de construction flexible. Du fait de la coopération de la couronne principale avec une tige de remontoir habituelle ainsi que de la présence d'un pignon sur la couronne secondaire, le dispositif peut facilement être intégré dans toute sorte de pièces d'horlogerie, sans nécessiter des modifications importantes au niveau de la pièce d'horlogerie. Il est aisément compréhensible que, en pratique, les avantages principaux sont particulièrement favorables pour le domaine des montres bracelet mécaniques de haut de gamme.

## Revendications

1. Dispositif de commande pour pièce d'horlogerie, le dispositif comportant une couronne principale (1) susceptible d'être actionnée en rotation et en traction, disposant d'au moins deux positions axiales, ainsi qu'une couronne secondaire (2) agencée coaxialement par rapport à la couronne principale (1) et susceptible d'être actionnée en rotation, ladite couronne principale (1) comportant une tête de couronne (1.1) ainsi qu'une tige de commande (1.2) fixée rigidement à la tête de couronne (1.1) et adaptée à être embrayée ou débrayée d'une tige de remontoir (5) d'un mouvement de ladite pièce d'horlogerie pour commander des fonctions de la pièce d'horlogerie et ladite couronne secondaire (2) comportant un corps de couronne (2.1) et étant susceptible d'être actionnée en traction, disposant d'au moins deux positions axiales, **caractérise par le fait que** ladite couronne secondaire (2) comprend un lien cinématique comportant des moyens d'embrayage (2.2) et un élément mobile (2.3), les moyens d'embrayage (2.2) étant adaptés à être embrayés ou débrayés de l'élément mobile (2.3) de façon à permettre de commander au moins une fonction du mouvement de ladite pièce d'horlogerie et/ou d'un autre élément de ladite pièce d'horlogerie, de sorte à ce que lesdites couronnes principale (1) et secondaire (2) sont actionnables indépendamment l'une de l'autre.

2. Dispositif selon la revendication précédente, **caractérisé par le fait que** lesdits moyens d'embrayage sont réalisés par un tube de commande (2.2) fixé rigidement au corps de couronne (2.1) de la couronne secondaire (2) et ledit élément mobile par un tube mobile (2.3) logé à l'intérieur du tube de commande (2.2) de façon à pouvoir tourner librement, le tube de commande (2.2) et le tube mobile (2.3) comportant chacun une partie d'embrayage (2.2.1.1, 2.3.3.1) susceptible de s'engager l'une dans l'autre par un mouvement de translation du tube de commande (2.2) afin de permettre le transfert d'un mouvement de rotation du tube de commande (2.2) au tube mobile (2.3).

3. Dispositif selon la revendication précédente, **caractérisé par le fait que** lesdites parties d'embrayage (2.2.1.1, 2.3.3.1) susceptibles de s'engager l'une dans l'autre prévues sur le tube de commande (2.2) et le tube mobile (2.3) sont de section polygonale, de préférence de section hexagonale.

4. Dispositif selon l'une des revendications précédentes 2 à 3, **caractérisé par le fait que** ledit tube de commande (2.2) de la couronne secondaire (2) est logé, de façon à ce que la couronne secondaire (2) est susceptible d'être actionnée en rotation ainsi qu'en traction et dispose d'au moins deux positions axiales, dans un tube fixe (2.8) monté dans la carrure (4) de la boîte de montre de la pièce d'horlogerie dans laquelle le dispositif est destiné à être intégré, ledit tube mobile (2.3) étant logé à l'intérieur du tube de commande (2.2) de la couronne secondaire (2) ainsi que dudit tube fixe (2.8) de façon à être susceptible d'être actionnée en rotation mais non déplaçable en translation.

5. Dispositif selon l'une des revendications précédentes 2 à 4, **caractérisé par le fait que** ledit tube mobile (2.3) comprend, sur son extrémité (2.3.1) orientée vers l'intérieur de la pièce d'horlogerie dans laquelle le dispositif est destiné à être intégré, un pignon (2.7) susceptible d'entrainer en rotation un composant horloger afin de commander une fonction du mouvement de ladite pièce d'horlogerie et/ou d'un autre élément de ladite pièce d'horlogerie.

6. Dispositif selon l'une des revendications précédentes 2 à 5, **caractérisé par le fait que** la couronne secondaire (2) comprend un ressort de précontrainte (2.4) logé entre le tube mobile (2.3) et le tube de commande (2.2) ainsi qu'exerçant une force de précontrainte tendant à éloigner le tube de commande (2.2) du tube mobile (2.3).

7. Dispositif selon l'une des revendications précédentes, **caractérisé par le fait que** ladite couronne secondaire (2) comporte des moyens de blocage (2.8.2.1, 2.2.2.1) permettant de la bloquer sur ladite pièce d'horlogerie.

8. Dispositif selon les revendications précédentes 4 et 7, **caractérisé par le fait que** lesdits moyens de blocage (2) sont réalisés par des fentes sensiblement en forme d'un crochet (2.8.2.1) formées sur l'extrémité extérieure du tube fixe (2.8) ainsi qu'au moins une goupille (2.2.2.1) montée sur la surface extérieure du tube de commande (2.2) de la couronne secondaire (2) et susceptible de s'engager dans une desdites fentes (2.8.2.1).

9. Dispositif selon l'une des revendications précédentes, **caractérisé par le fait que** ladite couronne principale (1) comporte des moyens de blocage permettant de la bloquer sur ladite pièce d'horlogerie.

10. Dispositif selon la revendication précédente, **caractérisé par le fait que** lesdits moyens de blocage sont réalisés par un premier filetage prévu sur la surface intérieur de la tête de couronne (1.1) de la couronne principale (1) et un deuxième filetage prévu sur le coté orienté vers l'extérieur du corps de couronne (2.1) de la couronne secondaire (2).

11. Dispositif selon l'une des revendications précédentes, **caractérisé par le fait que** ladite couronne principale (1) comporte un piston (1.3) ainsi qu'un ressort de rappel (1.4), ledit piston (1.3) étant monté de manière coulissante et susceptible d'être déplacé en rotation dans la tige de commande (1.2) fixée rigidement à la tête de couronne (1.1) ainsi qu'adapté à être monté rigidement sur la tige de remontoir (5) du mouvement de ladite pièce d'horlogerie, et ledit ressort de rappel (1.4) exerçant une force de précontrainte tendant à éloigner le piston (1.3) de la tête de couronne (1.1).

12. Dispositif selon l'une des revendications précédentes, **caractérisé par le fait que** la couronne principale (1) susceptible d'être actionnée en rotation et en traction dispose de trois positions axiales dans lesquelles elle peut être actionnée ainsi que d'une position bloquée dans laquelle elle ne peut pas être actionnée.

13. Pièce d'horlogerie, de préférence montre bracelet mécanique, **caractérisé par le fait qu'**elle comprend un dispositif de commande selon l'une des revendications précédentes.

14. Pièce d'horlogerie selon la revendication précédente, **caractérisé par le fait qu'**elle comprend un réhaut (6) dont la position peut être ajustée par l'intermédiaire de la couronne secondaire (2) dudit dispositif de commande.

## Patentansprüche

1. Steuervorrichtung für Zeitmesser, wobei die Vorrichtung eine Hauptkrone (1), die drehend und ziehend betätigt werden kann und die über mindestens zwei axiale Positionen verfügt, sowie eine Sekundärkrone (2) umfasst, die in Bezug auf die Hauptkrone (1) koaxial angeordnet ist und drehend betätigt werden kann, wobei die Hauptkrone (1) einen Kronenkopf (1.1) sowie eine Steuerwelle (1.2) umfasst, die starr am Kronenkopf (1.1) befestigt ist und in eine Aufzugswelle (5) eines Werks des Zeitmessers eingekuppelt oder ausgekuppelt werden kann, um Funktionen des Zeitmessers zu steuern, und wobei die Sekundärkrone (2) einen Kronenkörper (2.1) umfasst und ziehend betätigt werden kann und dabei über mindestens zwei axiale Positionen verfügt, **dadurch gekennzeichnet, daß** die Sekundärkrone (2) eine kinematische Verbindung umfasst, die Kupplungseinrichtungen (2.2) und ein bewegliches Element (2.3) umfasst, wobei die Kupplungseinrichtungen (2.2) geeignet sind, von dem beweglichen Element (2.3) derart eingekuppelt oder ausgekuppelt zu werden, daß sie es ermöglichen, mindestens eine Funktion des Werks des Zeitmessers und/oder eines anderen Elements des Zeitmessers zu steuern, so daß die Hauptkrone (1) und die Sekundärkrone (2) unabhängig voneinander betätigbar sind.

2. Vorrichtung gemäß dem vorhergehenden Anspruch, **dadurch gekennzeichnet, daß** die Kupplungseinrichtungen durch ein Steuerrohr (2.2), das starr am Kronenkörper (2.1) der Sekundärkrone (2) befestigt ist, ausgeführt sind, und das bewegliche Element durch ein bewegliches Rohr (2.3), das im Innern des Steuerrohrs (2.2) derart untergebracht ist, daß es sich frei drehen kann, wobei das Steuerrohr (2.2) und das bewegliche Rohr (2.3) jeweils einen Kupplungsabschnitt (2.2.1.1, 2.3.3.1) umfassen, die durch eine Translationsbewegung des Steuertubus (2.2) ineinander eingreifen können, um die Übertragung einer Drehbewegung des Steuerrohrs (2.2) auf das bewegliche Rohr (2.3) zu ermöglichen.

3. Vorrichtung gemäß dem vorhergehenden Anspruch, **dadurch gekennzeichnet, daß** die Kupplungsabschnitte (2.2.1.1, 2.3.3.1), die ineinander eingreifen können, die auf dem Steuerrohr (2.2) und auf dem beweglichen Rohr (2.3) vorgesehen sind, einen polygonalen, vorzugsweise einen hexagonalen Querschnitt aufweisen.

4. Vorrichtung gemäß einem der vorhergehenden Ansprüche 2 bis 3, **dadurch gekennzeichnet, daß** das Steuerrohr (2.2) der Sekundärkrone (2) derart, daß die Sekundärkrone (2) sowohl drehend als auch ziehend betätigt werden kann und über mindestens zwei axiale Positionen verfügt, in einem festen Rohr (2.8) untergebracht ist, das im Mittelteil (4) des Uhrgehäuses des Zeitmessers montiert ist, in den die Vorrichtung integriert werden soll, wobei das bewegliche Rohr (2.3) im Innern des Steuerrohrs (2.2) der Sekundärkrone (2) sowie des festen Rohrs (2.8) derart untergebracht ist, daß es drehend betätigt werden kann, aber nicht translatorisch verschiebbar ist.

5. Vorrichtung gemäß einem der vorhergehenden Ansprüche 2 bis 4, **dadurch gekennzeichnet, daß** das bewegliche Rohr (2.3) an seinem zum Inneren des Zeitmessers, in den die Vorrichtung integriert werden soll, ausgerichteten Ende (2.3.1) einen Trieb (2.7) umfasst, der ein Uhrenbauteil drehend antreiben kann, um eine Funktion des Werks des Zeitmessers und/oder eines anderen Elements des Zeitmessers zu steuern.

6. Vorrichtung gemäß einem der vorhergehenden Ansprüche 2 bis 5, **dadurch gekennzeichnet, daß** die Sekundärkrone (2) eine Vorspannfeder (2.4) umfasst, die zwischen dem beweglichen Rohr (2.3) und dem Steuerrohr (2.2) untergebracht ist sowie eine Vorspannkraft ausübt, die versucht, das Steuerrohr (2.2) von dem beweglichen Rohr (2.3) wegzubewegen.

7. Vorrichtung gemäß einem der vorhergehenden Ansprüche, **dadurch gekennzeichnet, daß** die Sekundärkrone (2) Blockiereinrichtungen (2.8.2.1, 2.2.2.1) umfasst, die es ermöglichen, sie auf dem Zeitmesser zu blockieren.

8. Vorrichtung gemäß den vorhergehenden Ansprüchen 4 und 7, **dadurch gekennzeichnet, daß** die Blockiereinrichtungen (2) durch Schlitze merklich in Form eines Hakens (2.8.2.1), die auf dem äußeren Ende des festen Rohrs (2.8) ausgebildet sind, sowie mindestens durch einen Stift (2.2.2.1), der auf der äußeren Oberfläche des Steuerrohrs (2.2) der Sekundärkrone (2) montiert ist und in einen der Schlitze (2.8.2.1) eingreifen kann, ausgeführt sind.

9. Vorrichtung gemäß einem der vorhergehenden Ansprüche, **dadurch gekennzeichnet, daß** die Hauptkrone (1) Blockiereinrichtungen umfasst, die es ermöglichen, sie auf dem Zeitmesser zu blockieren.

10. Vorrichtung gemäß dem vorhergehenden Anspruch, **dadurch gekennzeichnet, daß** die Blockiereinrichtungen durch ein erstes Gewinde, das auf der inneren Oberfläche des Kronenkopfs (1.1) der Hauptkrone (1) vorgesehen ist, und ein zweites Gewinde, das auf der zur Außenseite ausgerichteten Seite des Kronenkörpers (2.1) der Sekundärkrone (2) vorgesehen ist, ausgeführt sind.

11. Vorrichtung gemäß einem der vorhergehenden Ansprüche, **dadurch gekennzeichnet, daß** die Hauptkrone (1) einen Kolben (1.3) sowie eine Rückstellfeder (1.4) umfasst, wobei der Kolben (1.3) gleitend montiert ist und drehend in der starr am Kronenkopf (1.1) befestigten Steuerwelle (1.2) verschoben sowie starr auf der Aufzugswelle (5) des Werks des Zeitmessers montiert werden kann, und wobei die Rückstellfeder (1.4) eine Vorspannkraft ausübt, die versucht, den Kolben (1.3) von dem Kronenkopf (1.1) wegzubewegen.

12. Vorrichtung gemäß einem der vorhergehenden Ansprüche, **dadurch gekennzeichnet, daß** die Hauptkrone (1), die drehend und ziehend betätigt werden kann, über drei axiale Positionen verfügt, in denen sie betätigt werden kann, sowie über eine blockierte Position, in der sie nicht betätigt werden kann.

13. Zeitmesser, vorzugsweise mechanische Armbanduhr, **dadurch gekennzeichnet, daß** er eine Steuervorrichtung gemäß einem der vorhergehenden Ansprüche umfasst.

14. Zeitmesser gemäß dem vorhergehenden Anspruch, **dadurch gekennzeichnet, daß** er einen Höhenring (6) umfasst, dessen Position mithilfe der Sekundärkrone (2) der Steuervorrichtung eingestellt werden kann.

## Claims

1. A control device for a timepiece, the device comprising a primary crown (1) adapted to be rotated and pulled, having at least two axial positions, and also comprising a secondary crown (2) arranged coaxially with respect to the primary crown (1) and adapted to be rotated, said primary crown (1) comprising a crown head (1.1) and a control rod (1.2) fixed rigidly to the crown head (1.1) and adapted to be coupled to or decoupled from a winding rod (5) of a movement of said timepiece in order to control functions of the timepiece, and said secondary crown (2) comprising a crown body (2.1) and being adapted to be pulled, having at least two axial positions, **characterised in that** said secondary crown (2) comprises a kinematic link having coupling means (2.2) and a mobile element (2.3), the coupling means (2.2) being adapted to be coupled to or decoupled from the mobile element (2.3) so as to allow to control at least one function of the movement of said timepiece and/or of another element of said timepiece, such that said primary crown (1) and secondary crown (2) are actuatable independently of one another.

2. The device according to the preceding claim, **characterised in that** said coupling means are formed by a control tube (2.2) fixed rigidly to the crown body (2.1) of the secondary crown (2), and said mobile element is formed by a mobile tube (2.3) housed within the control tube (2.2) so as to be able to turn freely, the control tube (2.2) and the mobile tube (2.3) each comprising a coupling part (2.2.1.1, 2.3.3.1) adapted to engage with one another by a movement of translation of the control tube (2.2) so as to allow the transfer of a movement in rotation of the control tube (2.2) to the mobile tube (2.3).

3. The device according to the preceding claim, **characterised in that** said coupling parts (2.2.1.1, 2.3.3.1) adapted to engage with one another provided on the control tube (2.2) and on the mobile tube (2.3) are polygonal in section, preferably hexagonal in section.

4. The device according to one of preceding claims 2 to 3, **characterised in that** said control tube (2.2) of the secondary crown (2) is housed, such that the secondary crown (2) is adapted to be rotated and pulled and has at least two axial positions, in a fixed tube (2.8) mounted in the middle (4) of the case of the timepiece into which the device is to be integrated, said mobile tube (2.3) being housed within the control tube (2.2) of the secondary crown (2) and within said fixed tube (2.8) so as to be actuatable in rotation but not displaceable in translation.

5. The device according to one of preceding claims 2 to 4, **characterised in that** said mobile tube (2.3) comprises, on its end (2.3.1) oriented towards the inside of the timepiece into which the device is to be integrated, a pinion (2.7) adapted to drive in rotation a horological component so as to control a function of the movement of said timepiece and/or of another element of said timepiece.

6. The device according to any one of preceding claims 2 to 5, **characterised in that** the secondary crown (2) comprises a pretensioning spring (2.4) housed between the mobile tube (2.3) and control tube (2.2) and exerting a pretensioning force trying to move away the control tube (2.2) from the mobile tube (2.3).

7. The device according to one of preceding claims, **characterised in that** said secondary crown (2) comprises blocking means (2.8.2.1, 2.2.2.1) allowing to block the secondary crown on said timepiece.

8. The device according to one of preceding claims 4 and 7, **characterised in that** said blocking means (2) are formed by substantially hook-shaped slits (2.8.2.1) formed on the outer end of the fixed tube (2.8) and by at least one pin (2.2.2.1) mounted on the outer surface of the control tube (2.2) of the secondary crown (2) and adapted to engage with one of said slits (2.8.2.1).

9. The device according to one of the preceding claims, **characterised in that** said primary crown (1) comprises blocking means allowing to block the primary crown on said timepiece.

10. The device according to the preceding claim, **characterised in that** said blocking means are formed by a first threading provided on the inner surface of the crown head (1.1) of the primary crown (1) and by a second threading provided on the side oriented towards the outside of the crown body (2.1) of the secondary crown (2).

11. The device according to one of the preceding claims, **characterised in that** said primary crown (1) comprises a piston (1.3) and a return spring (1.4), said piston (1.3) being mounted slidingly and so as to be displaceable in rotation in the control rod (1.2) fixed rigidly to the crown head (1.1) and being adapted to be mounted rigidly on the winding rod (5) of the movement of said timepiece, said return spring (1.4) exerting a pretensioning force trying to move away the piston (1.3) from the crown head (1.1).

12. The device according to one of the preceding claims, **characterised in that** the primary crown (1) is adapted to be rotated and pulled and has three axial positions in which it can be actuated and one blocked position in which it cannot be actuated.

13. A timepiece, preferably a mechanical wrist watch, **characterised in that** it comprises a control device according to one of the preceding claims.

14. The timepiece according to the preceding claim, **characterised in that** it comprises a bezel (6), of which the position can be adjusted by means of the secondary crown (2) of said control device.
